# EUROPÄISCHE PATENTSCHRIFT

(11) **EP 1 810 921 B1**
(45) Veröffentlichungstag und Bekanntmachung des Hinweises auf die Patenterteilung: **03.12.2014**
(21) Anmeldenummer: 07000572.3
(22) Anmeldetag: 12.01.2007
(51) Int. Cl.: B63H 23/30

(54) **Schiffsantriebsvorrichtung**
Propulsion device for a ship
Système de propulsion pour bateau

(30) Priorität: 18.01.2006 DE 102006002572
(43) Veröffentlichungstag der Anmeldung: 25.07.2007
(73) Patentinhaber: Renk Aktiengesellschaft, 86159 Augsburg (DE)
(72) Erfinder: Sommer, Ingo, 86609 Donauwörth (DE); Hultsch, Hartmut, 86343 Königsbrunn (DE)

(56) Entgegenhaltungen:
- EP-A1- 0 036 028
- GB-A- 123 237
- GB-A- 843 633
- US-A- 1 886 191
- US-A- 4 820 209
- US-B1- 6 960 107
- US-B1- 6 966 805

## Beschreibung

Die Erfindung betrifft eine Schiffsantriebsvorrichtung gemäß den Merkmalen des Patentanspruchs 1.

Es ist allgemein bekannt, bei Schiffsantriebsanlagen Trennkupplungen vorzusehen, um den Antrieb vom Propeller trennen zu können. Entsprechende Trennkupplungen werden beispielsweise an der Propellerwelle angeordnet oder in ein etwaig vorhandenes Getriebe integriert.

Es ist beispielsweise aus der EP-A-0 036 028 eine Schiffsantriebsvorrichtung bekannt, bei der zwischen Antriebsmaschine und Getriebe eine spezielle Kupplung (Föttinger-Kupplung) angeordnet ist.

Durch die Trennkupplung vergrößert sich die Baulänge in ungünstiger Weise und die Antriebsanlage reagiert insbesondere bei größeren Anlagen sensibel auf Verlagerungen des Schiffsfundaments.

Bei sehr großen Schaltkupplungen können sich Schaltvorgänge durch dynamische Kräfte ungünstig auf die Getriebeverzahnung auswirken.

Aufgabe der Erfindung ist es, einen Schiffsantrieb zu schaffen, der weniger sensibel auf Verlagerungen des Schiffsfundaments reagiert.

Diese Aufgabe wird durch die Merkmale des Anspruchs 1 gelöst.

Durch die erfindungsgemäße Anordnung eines Getriebes und einer Schaltkupplung in separaten Gehäusen, wobei ein Gehäuse der Trennkupplung starr mit dem Schiffsfundament verbindbar ist und beide Gehäuse bezüglich der sich zugewandten Lagerungen einer Zwischenwelle einen maximalen Abstand von etwa dem achtfachen Durchmesser der Zwischenwelle aufweisen sind die Getriebefunktion und die Schaltfunktion voneinander entkoppelt und beeinflussen sich nicht negativ.

Durch die erfindungsgemäße Anordnung einer winkel- und axialbeweglichen Kupplung wirken sich mögliche Schaltstöße von der Kupplung nicht nachteilig auf die Getriebeverzahnung aus. Ebenso nehmen Verlagerungen des Schiffsfundaments keinen ungünstigen Einfluss auf die Getriebeverzahnung.

Die erfindungsgemäßen Schiffantriebsvorrichtung stellt eine vorteilhafte platzsparende Lösung für Propellerantriebsdrehmomente von etwa 300000 Newtonmetern und mehr dar.

Bevorzugte Weiterbildungen der Erfindungen und weitere Vorteile ergeben sich aus den Unteransprüchen in Verbindung mit der nachfolgenden Beschreibung.

Die Erfindung wird nachfolgend anhand der schematischen Zeichnung näher erläutert. Dabei zeigt die
- Figur 1: eine erste Ausführung der erfindungsgemäßen Schiffsantriebsvorrichtung und
- Figur 2: stellt eine erfindungsgemäß ausgeführte Schiffsantriebsanlage dar.

Aus der schematischen Figur 1 geht ein Propeller 1 hervor, der mit einer Propellerwelle 2 verbunden ist und für die Übertragung der Schiffsantriebsleistung vorgesehen ist. Die Propellerwelle 2 ist in einem Lager 14 geführt, welches in einem Gehäuse 13 einer Trennkupplung 3 angeordnet ist. Die Trennkupplung 3 ist vollständig auf einer Verlängerung der Propellerwelle im Gehäuse 13 gelagert.

Das Gehäuse 13 der Trennkupplung 3 ist starr mit dem Schiffsfundament verbunden. Die Trennkupplung 3 ist über eine Zwischenwelle 5 mit einem Zahnrad 9 einer Zahnradstufe eines Getriebes verbunden. Zwischen dem Zahnrad 9 und der Zwischenwelle 5 ist eine winkel- und axialbewegliche Kupplung 7 angeordnet und die Zwischenwelle 5 ist als biegeweiche Torsionswelle ausgelegt, die in Verbindung mit einer vorzugsweise als Membrankupplung ausgeführten winkel- und axialbeweglichen Kupplung 7 den radialen und axialen Versatzes zwischen Schaltkupplung 3 und Getriebe vorteilhaft kompensieren kann, ohne eine zusätzliche elastische Kupplung vorsehen zu müssen.

Das Zahnrad 9 ist vorzugsweise auf einer Hohlwelle 6 angeordnet, die in einem Gehäuse 10 in Lagern 8 und 11 gelagert ist. Die winkel- und axialbewegliche Kupplung 7 ist vorzugsweise an der vom Propeller 1 abgewendeten Seite der Hohlwelle 6 angeordnet und die Zwischenwelle 5 ist durch die Hohlwelle 6 hindurchgeführt.

Das Zahnrad 9 ist beispielsweise über mindestens ein weiteres Zahnrad mit einem Antrieb verbunden. Als Antrieb wird vorzugsweise eine Gasturbine oder ein Dieselmotor vorgesehen.

Die Gehäuse 10 und 13 des Getriebes und der Trennkupplung 3 sind so nah zueinander angeordnet, dass der Abstand s der sich zueinander zugewandten Lager 11 und 12 der Zwischenwelle 5 maximal etwa den achtfachen Durchmesser der Zwischenwelle 5 beträgt.

Die beiden Gehäuse 10, 13 sind vorzugsweise über eine flexible öldichte Verbindung miteinander verbunden, so dass die Kupplung 3 und das Getriebe ein gemeinsames Ölsystem nutzen können.

Die Zwischenwelle 5 ist vorzugsweise über eine Flanschverbindung an die Trennkupplung 3 angekoppelt.

Als Trennkupplung 3 wird vorzugsweise eine so genannte Überhol- oder Synchronkupplung vorgesehen, die in verschiedene Betriebszustände geschaltet werden kann. In einer Normalstellung "kuppelbar" rückt sie automatisch ein, sobald die Antriebsmaschine hochläuft und die Antriebsseite der Kupplung schneller dreht als die Abtriebsseite. Die Synchronkupplung rückt automatisch aus, sobald die Abtriebsseite schneller dreht als ihre Antriebsseite. Dies ist z.B. bei Anlagen mit mehreren Antriebsmaschinen möglich. In einer weiteren Stellung, der so genannten "Aus-Blockierung" (oder "locked-out") wird das automatische Einrücken der Kupplung verhindert, so dass die Antriebsmaschine bei weiterhin stillstehendem Abtrieb (z.B. Propeller) hochgefahren werden kann oder die Propellerwelle von der Kupplungsabtriebsseite her von einer weitere Antriebsmaschine (z.B. einem Elektroantrieb) betrieben werden kann, wobei die Überholkupplung dann völlig inaktiv ist.

Als Trennkupplung 3 kann selbstverständlich auch eine Kupplung mit anderer Bauart, wie beispielsweise eine Lamellenkupplung oder eine Trockenreibkupplung verwendet werden.

Zwischen der Trennkupplung 3 und dem Propeller 1 ist an der Propellerwelle 2 vorzugsweise ein nicht dargestellter Elektroantrieb vorgesehen. Bei abgekoppelter Trennkupplung 3 kann das Schiff alleine durch diesen Elektroantrieb angetrieben werden und langsame Schleichfahrten ausführen.

Die winkel- sowie axialbewegliche Kupplung 7 wird vorzugsweise als Membrankupplung ausgeführt. Denkbar ist jedoch auch eine Zahnkupplung.

Die erfindungsgemäße Schiffsantriebsvorrichtung ist besonders vorteilhaft bei großen Propellerantriebsdrehmomenten von etwa 300000 Newtonmeter und mehr.

In Figur 2 ist eine Schiffsantriebsanlage mit zwei Propellern dargestellt, wobei an den Propellerwellen jeweils eine erfindungsgemäße Schiffsantriebsvorrichtung angeordnet ist. Die Schiffsantriebsanlage besteht aus einem Hauptantrieb 20 - vorzugsweise einer Gasturbine oder einem Dieselmotor -, der über ein Verteilergetriebe 21 mit zwei erfindungsgemäßen Schiffsantriebsvorrichtungen 22 in Antriebsverbindung steht. Zwischen den Trennkupplungen 3 und den Propellern 1 ist jeweils ein Elektroantrieb 23 an der Propellerwelle 2 angeordnet. Bei abgekoppeltem Hauptantrieb 20, d.h. wenn beide Kupplungen 3 ausgerückt sind, kann das Schiff alleine durch die Elektroantriebe 23 gefahren werden.

### Bezugszeichenliste

- 1: Propeller
- 2: Propellerwelle
- 3: Trennkupplung
- 4: Gehäuseverbindung
- 5: Zwischenwelle (Torsionswelle)
- 6: Hohlwelle
- 7: winkel- und axialbewegliche Kupplung
- 8: Lager
- 9: Zahnrad
- 10: Gehäuse
- 11: Lager
- 12: Lager
- 13: Gehäuse
- 14: Lager
- 20: Hauptantrieb
- 21: Verteilergetriebe
- 22: Schiffsantriebsvorrichtung
- 23: Elektroantrieb

## Patentansprüche

1. Schiffsantriebsvorrichtung, insbesondere für große Propellerdrehmomente, mit mindestens einer Zahnradstufe (9) eines Getriebes zwischen Antrieb und einem Propeller (1), der mit einer Propellerwelle (2) verbunden ist, und mit einer winkel- sowie axialbeweglichen Kupplung (7) zwischen der Zahnradstufe (9) und einer Trennkupplung (3), die den Antrieb vom Propeller (1) abkuppeln kann, **dadurch gekennzeichnet, dass** die Trennkupplung (3) und die mindestens eine Zahnradstufe (9) in getrennten Gehäusen (10, 13) angeordnet sind, und die Trennkupplung (3) über eine Zwischenwelle (5) mit einem Zahnrad der Zahnradstufe (9) verbunden ist, wobei das Gehäuse (13) der Trennkupplung (3) starr mit dem Schiffsfundament verbindbar ist und die beiden Gehäuse (10. 13) bezüglich der sich zugewandten Lagerungen (11, 12) der Zwischenwelle (5) einen maximalen Abstand (S) von etwa dem achtfachen Durchmesser der Zwischenwelle (5) aufweisen, wobei die winkel- und axialbewegliche Kupplung (7) als Membrankupplung oder als Zahnkupplung ausgeführt ist und ein über die Zwischenwelle (5) mit der Propellerwelle verbundenes Zahnrad (9) auf einer Hohlwelle (6) angeordnet ist und die winkel- sowie axialbewegliche Kupplung (7) an der von der Propellerwelle (2) abgewendeten Seite der Hohlwelle (6) angeordnet ist, wo sie die Zwischenwelle (5) mit der Hohlwelle (6) verbindet und die Zwischenwelle (5) durch die Hohlwelle (6) geführt ist.

2. Schiffsantriebsvorrichtung nach dem vorhergehenden Anspruch, **dadurch gekennzeichnet, dass** die Trennkupplung (3) als Lamellenkupplung, Trockenreibkupplung oder als selbst ein- und auskuppelnde Synchronkupplung ausgeführt ist.

3. Schiffsantriebsvorrichtung nach einem der vorhergehenden Ansprüche, **dadurch gekennzeichnet, dass** die Gehäuseinnenräume der mindestens zwei Gehäuse (10, 13) mit elastischen Mitteln miteinander verbunden sind, so dass sie ein gemeinsames Ölsystem nutzen können.

4. Schiffsantriebsvorrichtung nach einem der vorhergehenden Ansprüche, **dadurch gekennzeichnet, dass** die Antriebseinrichtung über mehrere Untersetzungsstufen an eine Hauptantriebseinrichtung (20), insbesondere eine Gasturbine, angekoppelt ist und zwischen der Trennkupplung (3) und dem Propeller (1) ein Elektromotor (23) als weiterer Antrieb vorgesehen ist.

5. Schiffsantriebsvorrichtung nach einem der Ansprüche 1 bis 4, **dadurch gekennzeichnet, dass** zwei der Schiffsantriebseinrichtungen über ein Verteilergetriebe (21) und mindestens eine Übersetzungsstufe an eine Hauptantriebseinrichtung (20), insbesondere eine Gasturbine angekoppelt sind und zwischen den Trennkupplungen (3) und den Propellern (1) jeweils ein Elektromotor (23) als weiterer Antrieb vorgesehen ist.

## Claims

1. A ship driving device, in particular for large propeller torques, with at least one gear stage (9) of a gear box between drive and a propeller (1), which is connected to a propeller shaft (2), and with a coupling (7) that is angularly and axially moveable between the gear stage (9) and a clutch (7) between the gear stage (9) and a clutch (3), which can disengage the drive from the propeller (1), **characterized in that** the clutch (3) and the at least one gear stage (9) are arranged in separate housings (10, 13), and the clutch (3) is connected to a gear of the gear stage (9) via an intermediate shaft (5), wherein the housing (13) of the clutch (3) can be rigidly connected to the ship's foundation and the two housings (10, 13) with respect of the mountings (11, 12) of the intermediate shaft (5) facing one another have a maximum spacing (S) of approximately eight times the diameter of the intermediate shaft (5), wherein the angularly and axially moveable coupling (7) is embodied as a diaphragm coupling or as a gear coupling and a gear (9) that is connected to the propeller shaft via the intermediate shaft (5) is arranged on a hollow shaft (6) and the angularly and axially moveable coupling (7) is arranged on the side of the hollow shaft (6) facing away from the propeller shaft (2), where it connects the intermediate shaft (5) to the hollow shaft (6) and the intermediate shaft (5) is guided through the hollow shaft (6).

2. The ship driving device according to the preceding claim, **characterized in that** the clutch (3) is embodied as a disc clutch, dry friction clutch or as self-engaging and disengaging synchronous clutch.

3. The ship driving device according to any one of the preceding claims, **characterized in that** the housing interior spaces of the at least two housings (10, 13) are connected to one another with elastic means so that they can utilise a common oil system.

4. The ship driving device according to any one of the preceding claims, **characterized in that** the driving device via multiple step-down stages is coupled to a main driving device (20), in particular a gas turbine, and between the clutch (3) and the propeller (1) an electric motor (23) as a further drive is provided.

5. The ship driving device according to any one of the Claims 1 to 4, **characterized in that** two of the ship driving devices are coupled to a main driving device (20), in particular a gas turbine via a transfer gear (21) and at least one transmission stage and between the clutches (3) and the propellers (1) an electric motor (23) each as further drive is provided.

## Revendications

1. Dispositif d'entraînement de bateau, en particulier pour des couples de rotation d'hélice élevés, comprenant au moins un étage de roues dentées (9) d'un engrenage entre l'entraînement et une hélice (1) qui est reliée à l'arbre d'hélice (2) et comprenant un accouplement (7) mobile axialement et en angle entre l'étage de roues dentées (9) et un accouplement de séparation (3) qui peut désaccoupler l'entraînement de l'hélice (1), **caractérisé en ce que** l'accouplement de séparation (3) et l'au moins un étage de roues dentées (9) sont disposés dans des carters (10, 13) séparés, et l'accouplement de séparation (3) est relié à une roue dentée de l'étage de roues dentées (9) par un arbre intermédiaire (5), sachant que le carter (13) de l'accouplement de séparation (3) peut être relié de façon rigide avec le carlingage du bateau et les deux carters (10, 13) présentent par rapport aux paliers (11, 12) de l'arbre intermédiaire (5) tournés l'un vers l'autre un écart maximal (S) faisant environ huit fois le diamètre de l'arbre intermédiaire (5), sachant que l'accouplement (7) mobile axialement et en angle est conçu en tant qu'accouplement à membrane ou accouplement denté et une roue dentée (9) reliée à l'arbre d'hélice via l'arbre intermédiaire (5) est disposée sur un arbre creux (6) et l'accouplement (7) mobile axialement et en angle est disposé sur le côté de l'arbre creux (6) détourné de l'arbre d'hélice (2), où il relie l'arbre intermédiaire (5) à l'arbre creux (6) et l'arbre intermédiaire (5) est conduit à travers l'arbre creux (6).

2. Dispositif d'entraînement de bateau selon la revendication précédente, **caractérisé en ce que** l'accouplement de séparation (3) est conçu en tant qu'accouplement à disques multiples, accouplement à friction sèche ou en tant qu'accouplement synchrone à auto-embrayage et auto-désembrayage.

3. Dispositif d'entraînement de bateau selon l'une des revendications précédentes, **caractérisé en ce que** les espaces intérieurs du carter des au moins deux carters (10, 13) sont reliés entre eux par des moyens élastiques, de sorte qu'ils peuvent utiliser un système d'huile commun.

4. Dispositif d'entraînement de bateau selon l'une des revendications précédentes, **caractérisé en ce que** le dispositif d'entraînement est couplé à un dispositif d'entraînement principal (20), en particulier à une turbine à gaz, par une pluralité d'étages de démultiplication, et un moteur électrique (23) en tant qu'entraînement supplémentaire est prévu entre l'accouplement de séparation (3) et l'hélice (1).

5. Dispositif d'entraînement de bateau selon l'une des revendications 1 à 4, **caractérisé en ce que** deux des dispositifs d'entraînement de bateau sont couplés à un dispositif d'entraînement principal (20), en particulier à une turbine à gaz, par une boîte d'engrenages répartiteurs (21) et au moins un étage de multiplication, et un moteur électrique (23) en tant qu'entraînement supplémentaire est respectivement prévu entre les accouplements de séparation (3) et les hélices (1).
